# FASCICULE DE BREVET EUROPEEN

(11) **EP 0 413 630 B1**
(45) Date de publication et mention de la délivrance du brevet: **18.11.1993**
(21) Numéro de dépôt: 90402288.6
(22) Date de dépôt: 13.08.1990
(51) Int. Cl.: B26F 3/00

(54) **Procédé et dispositif de découpe au jet d'eau à haute pression de nappes épaisses de matière souple**
Verfahren und Vorrichtung zum Hochdruckwasserstrahlschneiden dicker Bahnen aus weichem Material
Method and apparatus for high-pressure water jet cutting of thick webs of soft material

(30) Priorité: 17.08.1989 FR 8910989
(43) Date de publication de la demande: 20.02.1991
(73) Titulaire: SOCIETE EUROPEENNE DE PROPULSION, 92150 Suresnes (FR)
(72) Inventeur: Vives, Michel, Le Taillan, F-33320 Eysines (FR); Daubigny, Pierre, Hastignan, F-33160 St Médard-en-Jalles (FR); Ruet, Claude, St Jean d'Illac, F-33127 Martignas (FR)
(74) Mandataire: Levesque, Denys

(56) Documents cités:
- FR-A- 1 443 632
- GB-A- 2 027 776
- GB-A- 2 180 142
- US-A- 4 226 005

## Description

L'invention a tout d'abord pour objet un procédé de découpe de nappes épaisses de matière souple, offrant par exemple une texture fibreuse, à l'aide d'un dispositif émettant un jet d'eau à haute pression.

Il est connu, par le document GB-A-2 027 776, de découper des corps solides, tels que des blocs de béton armé, au moyen d'un dispositif émettant un jet d'eau ultra-rapide. Du fait que de tels matériaux n'ont pas tendance, sauf en cas de bris, à se refermer sur le jet de découpe, il est possible de les découper sans difficulté sur de grandes épaisseurs, en plusieurs passes successives.

Il n'en va pas de même lorsqu'il s'agit de découper des nappes de texture souple et élastique, en particulier de nappes fibreuses en vue de l'obtention de préformes pour la fabrication de pièces composites. Ici, plusieurs techniques sont connues.

Pour les nappes de faible épaisseur (de l'ordre du millimètre), telles que des strates de tissu en fibres de carbone, de carbure de silicium ou de Kevlar, on utilise, suivant les cas, les techniques de découpe à l'emporte-pièce, au laser, au jet d'eau à haute pression ou aux ultrasons, dont l'application ne présente ici aucune difficulté.

Lorsque l'épaisseur des nappes augmente pour atteindre quelques centimètres, des difficultés apparaissent. Le laser provoque un échauffement important avec risque d'oxydation du matériau constitutif de la nappe qu'il s'agit de découper; le jet d'eau à gicleur classique perd son efficacité; quant à la découpe à l'emporte-pièce, elle présente l'inconvénient de déformer par écrasement la nappe par l'effet de la compression qui précède le processus de découpe proprement dit et d'exiger des affûtages réguliers de l'outillage.

Pour découper des nappes de forte épaisseur (supérieure à deux ou trois centimètres), par exemple des feutres de carbone, on a recourt à des scies à ruban ou à fil diamanté.

L'invention a pour but de permettre la découpe au jet d'eau à haute pression de nappes de matière souple, en particulier fibreuse, et d'épaisseur moyenne ou forte.

Ce but est atteint grâce à un procédé du genre considéré, dans lequel, selon l'invention, il est prévu qu'un isolement du jet par rapport aux flancs de la fente déjà découpée sur une fraction de l'épaisseur totale de la nappe est assuré constamment en maintenant les flancs écartés au moyen dudit dispositif.

Cela permet d'éviter la dispersion du jet contre les flancs de la fente, de sorte qu'il conserve toute son énergie pour attaquer une nouvelle couche plus profonde de la nappe épaisse à découper. Ainsi, il n'y a théoriquement plus de limite à l'épaisseur de la nappe qu'il est possible de découper au jet. En pratique, le procédé permet de découper des nappes de texture fibreuse dont l'épaisseur peut atteindre 50 cm et plus dans certains cas.

L'invention a également pour objet un dispositif de découpe au jet sous pression pour nappes épaisses de texture souple, comprenant une embase portant une lame profilée qui s'étend suivant un axe longitudinal et qui, à partir d'une zone longitudinale épaisse voisine dudit axe, va en s'amincissant latéralement d'au moins un côté de cet axe jusqu'à une arête aiguë parallèle ou sensiblement parallèle audit axe, cette lame étant dotée d'un gicleur qui, alimenté en fluide sous pression, émet dans le plan moyen de la lame un jet effectuant la découpe de la nappe,

Un dispositif de ce genre est décrit dans le document US-A-4 226 005. Ce dispositif, destiné à effectuer la découpe de carcasses d'animaux de boucherie, comporte une lame munie de plusieurs gicleurs, qui sont en fait des buses émettant des jets d'air comprimé, lesquels assurent la découpe de la viande, de consistance molle. Un tel dispositif serait inefficace pour découper des nappes de matière souple, mais relativement ferme et élastique, telles que les nappes fibreuses utilisées dans le domaine des matériaux composites.

A la différence de ce dispositif connu, la lame du dispositif selon la présente invention comporte un unique gicleur monté à l'extrémité de la lame profilée qui est située à l'opposé de l'embase; ce gicleur, alimenté en eau sous pression, émet un jet d'eau fin et ultra-rapide de découpe suivant un axe d'émission coïncidant avec l'axe longitudinal de la lame, tandis que la zone longitudinale de cette dernière offre, dans la région du gicleur, une épaisseur décroissant jusqu'à ladite extrémité.

La lame profilée dont est muni le dispositif selon l'invention, orientée de façon que son plan moyen soit parallèle à la direction du mouvement relatif du dispositif et de la nappe à découper, pénètre dans la fente formée lors de la passe ou des passes précédentes de découpe et en écarte les parois au voisinage du jet, préservant celui-ci de tout contact intempestif susceptible d'affecter son efficacité. La lame a également pour fonction d'écarter les flancs découpés pour ménager le passage du gicleur entre ces flancs, l'écartement étant toutefois aussi réduit que possible pour limiter les frottements dus à la réaction de la texture de la nappe qui a tendance à se refermer.

Il convient de prévoir que, dans la région de l'extrémité de la lame opposée à l'embase, l'arête ou chaque arête précitée s'incurve en se rapprochant de l'axe du gicleur, de sorte que ladite extrémité est en forme de pointe. Cette disposition facilite l'introduction de la lame dans la fente de découpe.

La lame peut être réalisée suivant deux conformations. Dans l'une elle est entièrement située d'un même côté dudit axe et ne comporte qu'une seule arête. Dans l'autre elle possède deux arêtes et va en s'amincissant de part et d'autre de ladite zone épaisse vers chacune de celles-ci. Cette conformation permet un mouvement alterné du dispositif de découpe par rapport à la nappe, tandis que la première est réservée au cas où le sens du mouvement relatif du dispositif est invariable.

La lame peut être faite soit d'une seule pièce, soit de l'assemblage de deux pièces complémentaires disposées respectivement de part et d'autre de l'axe du gicleur.

Quant au gicleur, il peut être monté soit dans la région de l'extrémité de la lame proche de l'embase, la lame, de préférence montée de façon amovible sur l'embase à laquelle est alors fixé le gicleur, comportant un canal longitudinal entourant à distance l'axe du gicleur et donnant libre passage au jet sur la longueur de la lame, soit dans la région de l'extrémité amincie de la lame, opposée à l'embase, un conduit d'alimentation du gicleur en eau sous pression étant prévu à l'intérieur de la lame. Dans ce dernier cas, on peut prévoir, si besoin est, que ladite extrémité amincie de la lame fasse suite à un renflement dimensionné de façon à loger le gicleur lorsque celui-ci est plus gros que l'épaisseur de la lame. Par ailleurs, la lame peut présenter, à son extrémité amincie éloignée de l'embase, une échancrure de dégagement du jet.

D'autres particularités et avantages de l'invention ressortiront de la description qui va suivre, en regard des dessins annexés, d'exemples de réalisation non limitatifs.

La figure 1 représente en perspective un dispositif de découpe selon l'invention équipé d'une lame à double tranchant.

La figure 2 représente une section transversale de la lame du dispositif de la figure 1.

La figure 3 représente une vue suivant la flèche III de la lame du dispositif de la figure 1.

La figure 4 représente une section transversale d'une variante de réalisation de la lame du dispositif de la figure 1.

Les figures 5A et 5B représentent, respectivement en perspective et en coupe longitudinale, l'extrémité de la lame du dispositif de la figure 1 aménagée pour recevoir un gicleur relativement gros.

La figure 6 représente, à la manière de la figure 1, un dispositif selon l'invention dans une variante de réalisation.

La figure 7 représente une vue suivant la flèche VII de la lame du dispositif de la figure 6.

Les figures 8 à 10 représentent en perspective, de façon simplifiée, trois exemples d'utilisation d'un dispositif selon l'invention.

On voit sur la figure 1 un dispositif 1 de découpe à jet d'eau sous pression utilisé pour couper en deux blocs 2a, 2b une nappe épaisse 2 de texture fibreuse. Le dispositif 1 comprend une embase 3 de fixation à un mécanisme susceptible de l'animer d'un mouvement de translation par rapport à la nappe fibreuse 2 suivant une direction D ou D', une lame 4 rapportée sur l'embase 3 ou, comme dans le présent exemple, faite d'une seule pièce avec celle-ci, et un gicleur 5 incorporé à la lame 4, non loin de son extrémité opposée à l'embase 3, et susceptible d'émettre par un étroit ajutage 5a (figure 3) un jet de découpe 6 fin et ultra-rapide d'eau lorsqu'il est alimenté en eau sous pression via un tuyau de raccordement 7 et un conduit 8 pratiqué à travers l'embase 3 et la lame 4. Cette dernière présente dans sa majeure partie une conformation cylindrique aplatie de section en forme de navette (figures 2 et 3) dont l'axe longitudinal 9 coïncide avec le jet de découpe 6. La lame 4 comporte ainsi une partie médiane relativement épaisse entre deux parties allant en s'amincissant pour se terminer par des arêtes aiguës 4a, 4b situées dans le plan moyen de la lame. Celle-ci se prolonge quelque peu au delà du gicleur 5 par une extrémité en forme de pointe amincie où les deux arêtes 4a, 4b s'incurvent pour se rapprocher de l'axe 9, tandis qu'une échancrure 10 y est ménagée pour permettre au jet 6 de se développer librement à la sortie du gicleur 5.

Le dispositif représenté est conçu pour découper une nappe fibreuse 2 épaisse, dont l'épaisseur E est supérieure à l'épaisseur H que peut découper le jet 6 en une passe, la valeur de cette épaisseur H dépendant des performances de découpe du jet 6 pour la texture particulière de la nappe 2. La découpe de cette dernière s'effectue donc en plusieurs passes successives pratiquées par déplacement en translation du dispositif 1 alternativement dans le sens de la flèche D, puis dans le sens opposé (flèche D'). Après chaque passe de découpe, le dispositif, dont la lame 4 est orientée de façon que son plan moyen soit parallèle à la direction de déplacement D ou D', est abaissé d'une nouvelle quantité H, la lame 4 s'enfonçant, avec le gicleur 5, dans la fente 12 précédemment découpée dans la nappe 2. Les flancs 12a, 12b de cette fente, qui auraient naturellement tendance à se refermer l'un contre l'autre en perturbant gravement le jet 6, sont ainsi maintenus écartés par la lame 4 dans la région de ce dernier.

Dans l'exemple des figures 1 à 3, la lame 4 est une pièce monobloc dans laquelle a été foré le conduit 8 pour l'alimentation du gicleur 5. En variante, la lame 4 peut être réalisée en deux pièces symétriques 4', 4'' (figure 4), comportant chacune l'une des deux arêtes 4a, 4b, qui sont assemblées suivant un plan de joint 14 passant par l'axe 9 du gicleur. Dans ce cas, il convient de prévoir, pour l'alimentation de ce dernier, un tube 18 logé dans un évidement longitudinal creusé dans l'une et l'autre pièces 4', 4'' constituant la lame 4. Ces pièces peuvent être réalisées en céramique frittée ou en composite céramique.

Lorsque le diamètre du gicleur 5 est supérieur à l'épaisseur e de la partie la plus épaisse de la lame 4 (figures 5A et 5B), on peut donner à l'extrémité de la lame 4 une forme faisant apparaître un renflement 11 d'épaisseur e' légèrement supérieure audit diamètre, qui constitue un carénage susceptible de loger le gicleur 5, fixé par exemple par vissage. Il convient en pratique que l'épaisseur e de la lame 4 soit au plus égale à 3 mm, et que l'épaisseur e' du renflement 11 ne dépasse pas 6 mm.

Une variante de réalisation est représentée à la figure 6, qui montre un dispositif de découpe équipé non plus d'une lame 4 à double tranchant, mais d'une lame 4' réduite à l'une des deux pièces constitutives d'une lame conforme à la figure 4. Cette lame 4', entièrement située d'un même côté du jet de découpe 6, convient lorsque le sens de déplacement du dispositif par rapport à la nappe 2, indiqué par la flèche D, est toujours le même, l'arête 4a se trouvant constamment en amont du jet de découpe 6. En outre, la lame 4' est démontable.

Par ailleurs, le gicleur 5 du dispositif de la figure 6 est placé non pas au voisinage de l'extrémité de la lame opposée à l'embase 3, mais en un endroit proche de cette dernière. Plus précisément, le gicleur 5 est fixé sur l'embase 3, prenant place dans une encoche 13 ménagée à l'extrémité de la lame 4' par où elle est elle-même fixée à l'embase 3. Ici, le gicleur 5 ne pénètre pas dans la nappe 2, et le jet 6 que celui-ci émet doit parcourir toute la longueur de la lame 4'; il effectue ce parcours dans un canal 15 en forme de gouttière, creusé dans la lame 4', qui le préserve de toute venue en contact avec les flancs 12a, 12b de la fente de découpe 12 dans laquelle plonge la lame 4'. Ici également, une échancrure 10 est ménagée à l'extrémité de la lame par où émerge le jet 6.

En pratique, on utilise le dispositif de la figure 6 en faisant une première passe de découpe, la lame 4' ayant été ôtée; puis, après avoir remonté sur l'embase 3 la lame, son extrémité plongeant dans la découpe réalisée lors de cette première passe, on effectue une deuxième passe sans abaisser le dispositif, de façon à découper la nappe sur une épaisseur supplémentaire.

La disposition du gicleur 5 au voisinage de l'embase 3 présente l'avantage de s'accommoder d'un gicleur de modèle courant du commerce. Toutefois, elle nécessite l'adjonction d'un polymère dans l'eau d'alimentation du gicleur afin d'éviter la dispersion du jet. De plus, elle conduit à des performances de découpe en profondeur moins élevées que celle de la première version (figure 1).

Les figures 8 à 10 montrent des exemples d'application de dispositifs de découpe tels que décrits ci-dessus. La figure 8 illustre la découpe d'une tranche 2a dans une nappe 2 fixe d'épaisseur E importante à l'aide d'un dispositif 1 à mouvement alternatif, équipé d'une lame 4 à double arête 4a, 4b.

La figure 9 illustre la découpe de rondelles dans une nappe cylindrique épaisse 2 animée d'un mouvement de rotation, autour de son axe 16, le dispositif 1 restant fixe. Ici un dispositif à lame simplifiée conforme à la figure 6 peut être utilisé. Une batterie de plusieurs dispositifs 1 (par exemple une dizaine) peut être prévue, répartis le long de l'axe 16 de la nappe cylindrique 2, pour découper simultanément plusieurs rondelles dans celle-ci.

La figure 10 montre comment peut être découpée dans une nappe épaisse 2 plane, animée d'un mouvement de rotation, une pièce de révolution 22 d'axe 17, limitée extérieurement par une surface en forme de cylindre droit et intérieurement par une surface tronconique.

## Revendications

1. Procédé de découpe de nappes épaisses à l'aide d'un dispositif émettant un jet d'eau à haute pression, la découpe étant effectuée en plusieurs passes successives,
caractérisé par le fait qu'un isolement du jet par rapport aux flancs de la fente déjà découpée sur une fraction de l'épaisseur totale de la nappe, dont la matière constitutive est souple, offrant par exemple une texture fibreuse, est assuré constamment en maintenant les flancs écartés au moyen dudit dispositif.

2. Procédé selon la revendication 1, caractérisé par le fait que, après chacune des passes successives, on enfonce graduellement le dispositif de découpe dans l'épaisseur de la nappe.

3. Dispositif de découpe au jet sous pression pour nappes épaisses de texture souple, comprenant une embase portant une lame profilée (4; 4') qui s'étend suivant un axe longitudinal (9) et qui, à partir d'une zone longitudinale épaisse voisine dudit axe (9), va en s'amincissant latéralement d'au moins un côté de cet axe jusqu'à une arête aiguë (4a, 4b) parallèle ou sensiblement parallèle audit axe (9), cette lame étant dotée d'un gicleur (5) qui, alimenté en fluide sous pression, émet dans le plan moyen de la lame un jet effectuant la découpe de la nappe, caractérisé par le fait que le gicleur (5) est monté à l'extrémité de la lame profilée (4; 4') qui est située à l'opposé de l'embase (3), que, alimenté en eau sous pression, il émet un jet d'eau fin et ultra-rapide de découpe suivant un axe d'émission coïncidant avec l'axe longitudinal (9) de la lame (4; 4'), et que la zone longitudinale de cette dernière offre, dans la région du gicleur (5), une épaisseur décroissant jusqu'à ladite extrémité.

4. Dispositif selon la revendication 3, caractérisé par le fait que, dans la région de l'extrémité de la lame (4; 4') opposée à l'embase (3), l'arête ou chaque arête (4a, 4b) précitée s'incurve en se rapprochant de l'axe (9) du gicleur, de sorte que ladite extrémité est en forme de pointe.

5. Dispositif selon la revendication 3 ou 4, caractérisé par le fait que la lame (4') est entièrement située d'un même côté dudit axe (9) et ne comporte qu'une seule arête (4a).

6. Dispositif selon la revendication 3 ou 4, caractérisé par le fait que la lame (4) possède deux arêtes (4a, 4b) et va en s'amincissant de part et d'autre de ladite zone épaisse vers chacune de celles-ci.

7. Dispositif selon l'une quelconque des revendications 3 à 6, caractérisé par le fait que la lame (4; 4') est faite d'une seule pièce.

8. Dispositif selon l'une quelconque des revendications 3, 4 et 6, caractérisé par le fait que la lame (4) est faite de l'assemblage de deux pièces complémentaires (4', 4'') disposées respectivement de part et d'autre de l'axe (9) du gicleur.

9. Dispositif selon l'une quelconque des revendications 3 à 8, caractérisé par le fait que le gicleur (5) est monté dans la région de l'extrémité de la lame (4') proche de l'embase (3) et que la lame comporte un canal longitudinal (15) entourant à distance l'axe (9) du gicleur et donnant libre passage au jet (6) sur la longueur de la lame.

10. Dispositif selon la revendication 9, caractérisé par le fait que le gicleur (5) est fixé à l'embase (3) et que la lame (4') est montée sur cette dernière de façon amovible.

11. Dispositif selon l'une quelconque des revendications 3 à 8, caractérisé par le fait que le gicleur (5) est monté dans la région de l'extrémité d'épaisseur décroissante de la lame (4), située à l'opposé à l'embase (3), un conduit (8) d'alimentation du gicleur en eau sous pression étant prévu à l'intérieur de la lame.

12. Dispositif selon la revendication 11, caractérisé par le fait que ladite extrémité d'épaisseur décroissante de la lame (4) fait suite à un renflement (11) dimensionné de façon à loger le gicleur (5).

13. Dispositif selon l'une quelconque des revendications 3 à 12, caractérisé par le fait que la lame (4; 4') présente, à son extrémité située à l'opposé de l'embase, une échancrure (10) de dégagement du jet (6).

## Patentansprüche

1. Verfahren zum Schneiden von dicken Schichten anhand einer Vorrichtung zum Abstrahlen eines Hochdruck-Wasserstrahls, wobei das Schneiden in mehreren aufeinanderfolgenden Durchgängen erfolgt, dadurch gekennzeichnet, daß eine Trennung des Strahls gegenüber den Seitenflächen des Spaltes, der bereits in einem Teilabschnitt der Gesamtdicke der aus biegsamem Material bestehenden, beispielsweise eine faserige Struktur aufweisenden Schicht geschnitten wurde, durchgehend dadurch gewährleistet wird, daß die Seitenflächen mit Hilfe der Vorrichtung auseinandergehalten werden.

2. Verfahren nach Anspruch 1, dadurch gekennzeichnet, daß nach jedem der aufeinanderfolgenden Durchgänge die Schneidvorrichtung nach und nach in die Dicke der Schicht eingesenkt wird.

3. Druckstrahlschneidvorrichtung für dicke Schichten mit biegsamer Struktur mit einem Ansatz, an dem ein Profilmesser (4; 4') angebracht ist, das in einer Längsachse (9) verläuft und das von einer dickeren Längszone in der Nähe dieser Achse (9) aus allmählich in seitlicher Richtung auf mindestens einer Seite dieser Achse zu einer parallel oder in etwa parallel zur Achse (9) angeordneten scharfen Kante (4a, 4b) hin dünner wird, wobei dieses Messer mit einer Düse (5) bestückt ist, die unter Zufuhr einer unter Druck stehenden Flüssigkeit in der Mittelebene des Messers einen Strahl zum Schneiden der Schicht ausstößt, dadurch gekennzeichnet, daß die Düse (5) an dem Ende des Profilmessers (4; 4') angebracht ist, das dem Ansatz (3) gegenüberliegt, daß sie unter Zufuhr von Druckwasser einen dünnen und extrem schnellen Schneidwasserstrahl in einer Strahlachse ausstößt, die mit der Längsachse (9) des Messers (4; 4') zusammenfällt, und daß die Längszone des Messers im Bereich der Düse (5) eine zu dem besagten Ende hin abnehmende Dicke aufweist.

4. Vorrichtung nach Anspruch 3, dadurch gekennzeichnet, daß die Kante bzw. jede vorgenannte Kante (4a, 4b) im Bereich des dem Ansatz (3) gegenüberliegenden Endes des Messers (4; 4'), nach innen gekrümmt ist, wobei sie sich der Achse (9) der Düse annähert, so daß dieses Ende spitzenförmig ausgebildet ist.

5. Vorrichtung nach Anspruch 3 oder 4, dadurch gekennzeichnet daß das Messer (4') vollständig auf ein und derselben Seite der Achse (9) angeordnet ist und nur eine einzige Kante (4a) aufweist.

6. Vorrichtung nach Anspruch 3 oder 4, dadurch gekennzeichnet, daß das Messer (4) zwei Kanten (4a, 4b) aufweist und auf beiden Seiten der dickeren Zone zu jeder dieser Kanten hin dünner wird.

7. Vorrichtung nach einem der Ansprüche 3 bis 6, dadurch gekennzeichnet, daß das Messer (4; 4') einstückig ausgeführt ist.

8. Vorrichtung nach einem der Ansprüche 3, 4 und 6, dadurch gekennzeichnet, daß das Messer (4) durch die Zusammenfügung von zwei sich ergänzenden Teilen (4', 4'') gebildet wird, die jeweils auf einer Seite der Achse (9) der Düse angeordnet sind.

9. Vorrichtung nach einem der Ansprüche 3 bis 8, dadurch gekennzeichnet, daß die Düse (5) in dem Bereich des zum Ansatz (3) hin gelegenen Endes des Messers (4') angebracht ist und daß das Messer einen Längskanal (15) aufweist, der die Achse (9) der Düse mit einem gewissen Abstand umgibt und dem Strahl (6) über die Länge des Messers freien Durchgang verschafft.

10. Vorrichtung nach Anspruch 9, dadurch gekennzeichnet, daß die Düse (5) am Ansatz (3) befestigt ist und daß das Messer (4') in abnehmbarer Form an diesem Ansatz angebracht ist.

11. Vorrichtung nach einem der Ansprüche 3 bis 8, dadurch gekennzeichnet, daß die Düse (5) im Bereich des dem Ansatz (3) gegenüberliegenden Endes mit abnehmender Dicke des Messers (4) angebracht ist, wobei im Innern des Messers eine Leitung (8) für die Zufuhr von Druckwasser zur Düse vorgesehen ist.

12. Vorrichtung nach Anspruch 11, dadurch gekennzeichnet, daß sich das Ende mit abnehmender Dicke des Messers (4) an eine Verdickung (11) anschließt, die so bemessen ist, daß sie die Düse (5) aufnehmen kann.

13. Vorrichtung nach einem der Ansprüche 3 bis 12, dadurch gekennzeichnet, daß das Messer (4; 4') an seinem dem Ansatz gegenüberliegenden Ende eine bogenförmige Aussparung (10) für den Austritt des Strahls (6) aufweist.

## Claims

1. Method for cutting up thick layers using an apparatus emitting a high pressure water jet, the layer being cut up in a plurality of successive passes,
characterized by the fact that isolation of the jet from the flanks of the cut already formed over a fraction of the total thickness of the layer, whose constitutive material is flexible, for example having a fibrous texture, is constantly ensured by keeping the flanks apart by means of said apparatus.

2. Method according to claim 1, characterized by the fact that, after each successive pass, the cutting apparatus is gradually lowered through the thickness of the layer.

3. Pressurized jet cutting apparatus for cutting up thick layers of flexible material, comprising a base carrying a profiled blade (4; 4') which extends along a longitudinal axis (9) and which, starting from a thick longitudinal zone in the vicinity of said axis (9), tapers laterally from at least one side of said axis to a sharp edge (4a, 4b) parallel or substantially parallel to said axis (9), said blade being provided with a nozzle (5) which, being fed with fluid under pressure, sends into the mean plane of the blade a jet performing the cutting up of the layer, characterized by the fact that the nozzle (5) is mounted on the tip of the profiled blade (4; 4') which is situated opposite the base (3), that, being fed with water under pressure, it sends an ultra-fast, fine cutting jet of water along a sending axis which coincides with the longitudinal axis (9) of the blade (4; 4'), and that the longitudinal zone of the latter has in the region of the nozzle (5) a thickness reducing up to said tip.

4. Apparatus according to claim 3, characterized by the fact that, in the region of the tip of the blade (4; 4') opposite the base (3), said or each edge (4a, 4b) is curved towards the axis (9) of the nozzle, such that said tip is the form of a point.

5. Apparatus according to claim 3 or 4, characterized by the fact that the blade (4') is entirely situated on one side of said axis (9) and has only one edge (4a).

6. Apparatus according to claim 3 or 4, characterized by the fact that the blade (4) has two edges (4a, 4b) and tapers away from either side of said thick zone towards each of said edges.

7. Apparatus according to any one of claims 3 to 6, characterized by the fact that the blade (4; 4') is made as a single piece.

8. Apparatus according to any one of claims 3, 4 and 6, characterized by the fact that the blade (4) is made as an assembly of two complementary pieces (4', 4'') disposed on respective sides of the nozzle axis (9).

9. Apparatus according to any one of claims 3 to 8, characterized by the fact that the nozzle (5) is mounted in the region of the tip of the blade (4) adjacent the base (3) and that the blade includes a longitudinal channel (15) surrounding the nozzle axis (9) at a distance and leaving a free passage for the jet (6) along the length of the blade.

10. Apparatus according to claim 9, characterized by the fact that the nozzle (5) is fixed to the base (3) and that the blade (4) is removably mounted to the base.

11. Apparatus according to any one of claims 3 to 8, characterized by the fact that the nozzle (5) is mounted in the region of the tip of reduced thickness of the blade (4), situated opposite the base (3), a duct (8) for feeding the nozzle with water under pressure being provided inside the blade.

12. Apparatus according to claim 11, characterized by the fact that said tip of reduced thickness of the blade (4) follows a swelling (11) of dimensions suitable for housing the nozzle (5).

13. Apparatus according to any one of claims 3 to 12, characterized by the fact that the blade (4; 4') has a notch (10) leaving free passage from the jet (6) in its tip situated opposite the base.
